# DEMANDE DE BREVET EUROPEEN

(11) **EP 0 524 087 A1**
(43) Date de publication de la demande: **20.01.1993**
(21) Numéro de dépôt: 92402037.3
(22) Date de dépôt: 15.07.1992
(51) Int. Cl.: H01F 27/26, H01H 71/02

(54) **Dispositif d'amortissement mécanique d'un tore magnétique dans un boîtier**

(30) Priorité: 18.07.1991 FR 9109098
(71) Demandeur: MECAGIS, F-45200 Montargis (FR)
(72) Inventeur: Verin, Philippe, F-58160 Sauvigny les Bois (FR); Bonnin, André, F-58000 Nevers (FR)
(74) Mandataire: Lanceplaine, Jean-Claude

(57) **Abrégé**

La présente invention a pour objet un dispositif d'amortissement mécanique d'un tore magnétique (2) logé dans un boîtier (3) formé de deux demi-boîtiers (3a, 3b) et sur lesquels sont enroulés plusieurs bobinages.

Le dispositif comporte des moyens élastiques (12) de solidarisation du tore magnétique (2) à au moins un des demi-boîtiers (3a, 3b).

Le dispositif d'amortissement mécanique est applicable à un dispositif de détection d'une variation de courant électrique comportant un tore magnétique logé dans un boîtier.

## Description

La présente invention a pour objet un dispositif d'amortissement mécanique d'un tore magnétique dans un boîtier, utilisé notamment dans un dispositif de détection d'une variation de courant électrique.

Il est connu d'utiliser des tores magnétiques bobinés dans des dispositifs de détection d'une variation de courant électrique, comme par exemple des interrupteurs différentiels et il est indispensable que de tels appareils soient en parfait état de fonctionnement, ceci afin de garantir la sécurité des personnes physiques et la protection des installations électriques.

Ainsi, les composants électriques et notamment les tores magnétiques bobinés utilisés dans de tels appareils doivent être extrêmement fiables.

Or, on sait que les tores magnétiques sont sensibles aux contraintes mécaniques, sous l'effet de ces dernières, leurs propriétés magnétiques se dégradent.

De telles contraintes apparaissent la plupart du temps lors du transport des tores et également dans des ambiances difficiles comme par exemple sur des chantiers de construction.

Pour éviter ces contraintes, plusieurs solutions ont été envisagées jusqu'à présent.

Une première solution consiste à enrober les tores avec une résine époxydique pour les protéger, mais cette résine en se polymérisant, apporte des contraintes mécaniques supplémentaires aux tores.

De plus, des contraintes thermomécaniques apparaissent dans le polymère au cours de la mise en service des bobinages toriques et de leur échauffement.

Ainsi, on a pu constater une perte de 40% des caractéristiques mécaniques des tores.

Une autre solution consiste à isoler les tores dans des boîtiers formés par exemple de deux demi-boîtiers et autour desquels des spires sont bobinées.

Or, les tores sont soumis aux vibrations mécaniques transmises par les boîtiers et perdent ainsi rapidement leurs caractéristiques magnétiques.

Pour éviter cet inconvénient, un calage des tores à l'intérieur des boîtiers est prévu afin de les isoler des contraintes mécaniques, des chocs ainsi que des vibrations.

Ce calage consiste à remplir les tores d'une graisse siliconée. Mais, il s'est avéré difficile de maîtriser la quantité de graisse nécessaire et cette graisse peut avoir des réactions préjudiciables avec l'isolant des spires du tore.

De plus, sous l'action de variations de température, le volume de graisse peut évoluer et exercer des contraintes mécaniques.

Le calage peut également être effectué par une rondelle de mousse que l'on positionne dans un demi-boîtier ou dans chaque demi-boîtier et dont les dimensions doivent être telles qu'il n'y ait pas de jeu entre le tore et le boîtier.

Cependant, cette solution présente encore des inconvénients majeurs.

En effet, lorsque le tore est posé sur la rondelle de mousse les bords de celle-ci se relèvent sous l'action du poids dudit tore et se placent entre les parois latérales du demi-boîtier et le tore.

Ainsi, les contraintes mécaniques exercées sur le boîtier, notamment par les spires du bobinage, et qui sont distribuées selon une direction radiale, sont transmises au tore par l'intermédiaire des bords relevés de la rondelle.

Or, les contraintes radiales sont celles qui affectent le plus les caractéristiques magnétiques des tores.

Par ailleurs, l'évolution des procédés de fabrication conduit à adopter une production automatisée des produits finis. La réalisation automatisée de la mise sous boîtier d'un tore présente des difficultés importantes du fait de la légèreté de la rondelle de mousse, et jusqu'à ce jour la pose des rondelles dans les demi-boîtiers reste une opération manuelle.

La présente invention vise à remédier aux inconvénients précédemment cités, en proposant un dispositif d'amortissement du tore à l'intérieur du boîtier permettant de filtrer les contraintes mécaniques qui peuvent endommager ledit tore ainsi que d'automatiser l'opération de mise en place de ces tores dans leurs boîtiers.

La présente invention a donc pour objet un dispositif d'amortissement mécanique d'un tore magnétique logé dans un boîtier formé de deux demi-boîtiers et sur lesquels sont enroulés plusieurs bobinages, un premier bobinage étant alimenté par un courant électrique d'entrée et relié à un réseau d'utilisation d'équipements électriques et un deuxième bobinage étant relié audit réseau et fournissant un courant électrique de sortie, caractérisé en ce qu'il comporte des moyens élastiques de solidarisation du tore à au moins un des demi-boîtiers.

Selon d'autres caractéristiques de l'invention :
- les moyens élastiques sont disposés sur une face du tore perpendiculaire à l'axe de révolution de celui-ci,
- les moyens élastiques sont en élastomère,
- les moyens élastiques sont formés par plusieurs plots régulièrement espacés,
- les moyens élastiques sont formés par au moins un joint en forme d'anneau,
- le joint est placé sensiblement sur le diamètre moyen du tore.

Le dispositif selon la présente invention trouve plus particulièrement son application pour un dispositif de détection d'une variation de courant électrique.

L'invention sera mieux comprise à l'aide de la description qui va suivre, donnée uniquement à titre d'exemple et faite en se référant aux dessins annexés, et sur lesquels :
- la Fig. 1 est une vue schématique d'un interrupteur différentiel muni d'un tore magnétique,
- la Fig. 2 est une vue schématique en coupe longitudinale d'un tore magnétique muni du dispositif d'amortissement mécanique selon la présente invention,
- la Fig. 3 est une vue schématique en coupe selon la ligne 3-3 d'un premier mode de réalisation du dispositif d'amortissement selon l'invention,
- la Fig. 4 est une vue schématique en coupe d'un second mode de réalisation du dispositif d'amortissement selon l'invention.

Comme représenté sur la Fig. 1, le dispositif électromagnétique de détection d'une variation de courant électrique due à un courant de fuite est un interrupteur différentiel, désigné dans son ensemble par la référence 1.

Ce dispositif comprend un coffret de protection non représenté sur la Fig.1, dans lequel est disposé un tore magnétique 2 logé dans un boîtier 3.

Sur ce boîtier 3, trois bobinages 4, 6, 7 sont enroulés.

Le premier bobinage 4, constitué de N1 spires par exemple trois spires, est alimenté par ion courant électrique d'entrée Ie et est relié à un réseau 5 d'utilisation d'équipements électriques.

Le deuxième bobinage 6, constitué également de N1 spires par exemple trois spires, est relié au réseau 5 d'utilisation et fournit un courant électrique de sortie Is.

Le troisième bobinage 7, constitué de N2 spires par exemple deux spires, est relié à un relais 8 ou déclencheur magnétique qui comporte également un bobinage 9.

Le relais 8 est associé, mécaniquement à un actionneur 10 qui comprend un serrure mécanique et des contacts mobiles permettant l'ouverture d'interrupteurs 11.

Lorsqu'un courant de fuite If compris entre par exemple 15 et 30 mA, prend naissance dans le réseau d'utilisation 5, une tension Ue est délivrée aux bornes du troisième bobinage 7 commandant indirectement l'ouverture des interrupteurs 11, mettant ainsi le circuit hors tension.

Comme représenté sur la Fig. 2, le tore magnétique 2 est logé dans le boîtier 3 qui est formé de deux demi-boîtier 3a et 3b encliquetés et également de forme torique.

Ce tore magnétique 2 est rendu solidaire à un des demi-boîtiers 3a ou 3b par des moyens élastiques 12 disposés sur une des deux faces 13 ou 14 dudit tore 2 qui sont perpendiculaires à son axe de révolution.

Ces moyens élastiques 12 ne servent ni à isoler le tore magnétique 2 du boîtier 3, comme avec la graisse siliconée, ni à le caler dans ledit boîtier 3, comme avec la rondelle de mousse.

Au contraire, ces moyens élastiques 12 font avantageusement office de filtres mécaniques permettant ainsi d'amortir les contraintes comme par exemple les chocs, les secousses et les vibrations mécaniques transmises au boîtier 3 selon une direction parallèle à l'axe de révolution.

Selon un premier mode de réalisation représenté à la Fig. 3, les moyens élastiques 12 sont en élastomère et sont formés par trois plots 12a, 12b et 12c régulièrement espacés, par exemple sur la face 13 du tore magnétique 2.

Pour des tores magnétiques 2 d'un diamètre extérieur de 30mm et d'une hauteur de 20mm, les trois plots 12a, 12b et 12c sont placés tous les centimètres linéaires.

Selon un second mode de réalisation représenté à la Fig. 3, les moyens élastiques 12 en élastomère sont formés par un joint 12d en forme d'anneau, placé sensiblement sur le diamètre moyen du tore magnétique 2, par exemple la face 13 dudit tore magnétique.

L'élastomère est choisi pour qu'il se polymérise sans transmettre de contraintes au tore magnétique 2.

De plus, le fait d'avoir disposé les moyens élastiques 12 parallèlement à l'axe de révolution permet de manière avantageuse de supprimer les contraintes radiales sur le tore magnétique 2 qui peuvent endommager gravement ces caractéristiques magnétiques.

Des tores magnétiques 2, munis de ces moyens élastiques en élastomère les solidarisant du demi-boîtier 3b ont été soumis à des tests de résistance aux secousses, aux vibrations et à des tests de tenue aux chocs conformément aux normes respectives suivantes : NFC 61420 paragraphe 22, CEI 68.2.6. niveau F4, CEI 68.2.27.

Selon la norme CEI 68.2.6. niveau F4, on a soumis un lot de six tores magnétiques solidarisés dans leurs boîtiers par trois plots en élastomère, comme représenté sur la Fig. 3.

Ces tores magnétiques sont équipés de deux bobinages dont le premier est alimenté par un courant électrique d'intensité déterminée.

Le test consiste à relever la tension aux bornes du second bobinage, après avoir soumis les tores à des vibrations suivant un axe confondu avec leur axe de révolution et à une accélération de 5 g.

Au bout de cinq sollicitations en vibrations, on constate sur le tableau ci-dessous que la tension secondaire n'a presque pas variée, ceci signifie donc que les tores magnétiques ont conservé leur caractéristiques magnétiques.

Par conséquent, avec un dispositif d'amortissement mécanique du tore magnétique, selon la présente invention, les interrupteurs différentiels garantissent une totale sécurité des personnes physiques et des équipements électriques.

Avantageusement, les plots 12a, 12b et 12c en élastomère ainsi que le joint 12d en forme d'anneau peuvent être disposés dans le boîtier de manière automatisée ce qui n'est pas possible avec des dispositifs d'amortissement constitués par des rondelles de mousse.

## Revendications

1. Dispositif d'amortissement mécanique d'un tore mécanique (2) logé dans un boîtier (3) formé de deux demi-boîtiers (3a, 3b) et sur lesquels sont enroulés plusieurs bobinages, un premier bobinage (4) étant alimenté par un courant électrique d'entrée et relié à un réseau (5) d'utilisation d'équipements électriques et un deuxième bobinage (6) étant relié audit réseau (5) et fournissant un courant électrique de sortie, caractérisé en ce qu'il comporte des moyens élastiques (12) de solidarisation du tore magnétique (2) à au moins un des demi-boîtiers (3a, 3b).

2. Dispositif selon la revendication 1, caractérisé en ce que les moyens élastiques (12) sont disposés sur une face (13, 14) du tore magnétique (2), perpendiculaire à l'axe de révolution de celui-ci.

3. Dispositif selon les revendications 1 et 2, caractérisé en ce que les moyens élastiques (12) sont en élastomère.

4. Dispositif selon l'une quelconque des revendications 1 à 3, caractérisé en ce que les moyens élastiques (12) sont formés de plusieurs plots (12a, 12b, 12c) régulièrement espacés.

5. Dispositif selon l'une quelconque des revendications 1 à 3, caractérisé en ce que les moyens élastiques (12) sont formés par au moins un joint (12d) en forme d'anneau.

6. Dispositif selon la revendication 5, caractérisé en ce que le joint (12d) est placé sensiblement sur le diamètre moyen du tore magnétique (2).

7. Application du dispositif d'amortissement mécanique d'un tore magnétique (2) selon l'une quelconque des revendications précédentes à un dispositif de détection d'une variation de courant électrique.
